# EUROPÄISCHE PATENTSCHRIFT

(11) **EP 1 131 539 B1**
(45) Veröffentlichungstag und Bekanntmachung des Hinweises auf die Patenterteilung: **05.02.2003**
(21) Anmeldenummer: 99958033.5
(22) Anmeldetag: 12.11.1999
(51) Int. Cl.: F01L 9/04

(54) **ELEKTROMAGNETISCHER ANTRIEB (STELLANTRIEB FÜR EIN VENTIL EINES VERBRENNUNGSMOTORS)**
ELECTROMAGNETIC ACTUATOR (ACTUATING DRIVE FOR A VALVE OF AN INTERNAL COMBUSTION ENGINE)
COMMANDE ELECTROMAGNETIQUE (MECANISME DE COMMANDE POUR SOUPAPE DE MOTEUR A COMBUSTION INTERNE)

(30) Priorität: 14.11.1998 DE 19852605; 29.05.1999 DE 19924793
(43) Veröffentlichungstag der Anmeldung: 12.09.2001
(73) Patentinhaber: Leiber, Heinz, 71739 Oberriexingen (DE)
(72) Erfinder: Leiber, Heinz, 71739 Oberriexingen (DE)
(74) Vertreter: LENZING GERBER
(86) Internationale Anmeldenummer: EP9908745
(87) Internationale Veröffentlichungsnummer: WO00029722

(56) Entgegenhaltungen:
- EP-A- 0 245 614
- GB-A- 1 471 537

## Beschreibung

Die Erfindung betrifft einen elektromagnetischen Antrieb mit den Merkmalen des Oberbegriffs des Anspruchs 1.

Ein derartiger elektromagnetischer Antrieb ist aus der DE 196 28 860A1 bekannt. Dort ist der Anker als schwenkbarer Hebel ausgebildet. Das Zentrum des Ankers liegt näher zur Schwenkachse als das andere Ende des Hebels, das auf dem Schaft, bzw. einem Verbindungsteil mit dem Schaft des Ventils aufliegt und auf diesen einwirkt (Übersetzungsverhältnis i<1). Der Einwirkbereich des Hebels liegt innerhalb des Wirkbereichs der beiden auf den Anker einwirkenden Elektromagnete, weshalb der Schaft das Joch des einen Magneten durchsetzen muß. Auf das Ventil wirkt eine Ventilfeder in Schließrichtung des Ventils ein. Die entgegen gerichtete zweite Feder wirkt auf den Hebel über einen das Joch des andern Elektromagneten durchsetzenden Stößel ein.

Ein sehr ähnlich aufgebauter elektromagnetischer Antrieb ist aus der WO97/17S61 bekannt.

Aus der DE 24 40359 A1 ist eine Ventilbetätigung für Kolbenmaschinen bekannt, bei der der Schaft des Ventils in einem Kipphebel gelenkig gelagert ist und einen elastisch verformbaren Bereich aufweist. Hierdurch kann die vom Kipphebel beschriebene Kreisbahn ausgeglichen werden.

Der Erfindung liegt die Aufgabe zu Grunde, den Aufbau des elektromagnetischen Antriebs zu verbessern.

Die Aufgabe wird durch die Merkmale des Anspruchs 1 gelöst.

Die Unteransprüche enthalten Weiterbildungen der Erfindung. Wesentlich bei der Erfindung ist, daß einmal der Krafteinwirkbereich des Hebels auf den Schaft, bzw. das Kraftübertragungsglied aus dem Wirkbereich des Elektromagneten heraus nach außen verlegt wird, so daß die die Magnete durchsetzenden Kanäle für den Schaft und für den Stößel für die Federkraftübertragung auf den Hebel entfallen können, was die Wirkung der Elektromagnete verbessert. Zusätzlich wird dadurch das Verhältnis i des Abstands des Zentrums des Elektromagneten von der Schwenkachse zu dem Abstand des Einwirkbereichs des Hebels auf den Ventilschaft weiter verkleinert, was den Wirkungsgrad der Elektromagnete in dieser Anordnung verbessert. Die Verwendung einer am Hebel angreifenden Torsionsfeder zur Erzeugung wenigstens eines Teils der auf das Ventil in Öffnungsrichtung wirkenden Federkraft, erleichtert den Aufbau des Antriebs ebenfalls, weil die entsprechende Schraubenfeder entfallen oder wenigstens kleiner ausgebildet werden kann. Die Torsionsfeder kann auch ein Teil oder die gesamte Gegenfederkraft erzeugen. Diese reduziert sehr wesentlich das Gewicht.

Der Drehstab hat gegenüber einer Schraubenfeder den Vorteil, daß keine hohe Längsschwingungen auftreten, die zu einer zusätzlichen Belastung führen. Der Drehstab oder die Torsionsfeder hat eine zur Arbeitsfrequenz sehr hohe Eigenfrequenz, welche keine nennenswerten zusätzlichen Belastungen erzeugt. Beim vorgenannten Stand der Technik erfolgt durch die Schwenkbewegung des Hebels und die Kraftübertragung eine Gleitbewegung quer über den Schaft des Übertragungsgliedes entsprechend der vom Radius und Schwenkwinkel abhängigen Querbewegung, d.h. Querversatz. Bei den großen Übertragungskräften des Ventiltriebes entsteht eine große Reibkraft in Querrichtung die zu Verschleiß führt. Zugleich wirkt diese Querkraft auf die Ventilführung.

Bei dem Vorschlag entsprechend den Ansprüchen wirkt der Übertragungshebel an seinem Ende außerhalb der Magnete auf einen Schaft eines Ausweichgliedes, das mit dem Ventil in Verbindung steht und auf dieses die Kraft überträgt. Durch diese Anordnung ist ein großer konstruktiver Spielraum für die Anordnung der Ventilfeder gegeben. Diese kann zur Minimierung der Bauhöhe, z. B. dicht an den Schwenkhebel heranreichen. Das Ausweichglied kann ein verbiegbares Schaftteil oder ein verbiegbares Kraftübertragungsteil sein. Die Ausweichmöglichkeit kann jedoch auch in einer nachgiebigen Verbindung des Schafts mit einem Kraftübertragungsteil liegen.

Der Kerngedanke dieses Erfindungsteils beinhaltet somit die direkte Betätigung des Ventilschafts oder des Kraftübertragungsteils durch den aufliegenden Hebelarm und die Verwendung, z.B. eines biegsamen Ventilschafts, welcher den kleinen noch verbleibenden Betrag ΔS des Axialversatzes, der infolge der Schwenkbewegung auftritt, zumindest teilweise über die Durchbiegung aufnimmt.

Diese Ventilübertragung außerhalb der Magnete kombiniert mit einer vorwiegend als Drehstab oder Torsionsfeder wirkenden Gegenfeder zur Ventilfeder bildet eine optimale Anordnung bei der die Ankerlage im Schwenkhebel zu kleinen Übersetzungsverhältnissen optimiert werden. Damit entsteht eine kleine Baueinheit mit nahezu verschleißfreier Kraftübertragung und mit geringer beweglicher Masse. Während die Ankermasse bei einem elektromechanischen Ventiltrieb mit einem üblichen Übersetzungsverhältnis von i = 1 : 1 etwa 50% der gesamten beweglichen Masse ausmacht, kann diese mit oben genannter Anordnung bei i = 0,5 auf 20% reduziert werden, da ja das Übersetzungsverhältnis quadratisch eingeht.

Bei der Erfindung liegt also der Hebel auf dem Ventilschaft auf derart auf, daß die beiden Teile gegeneinander gleiten, vorzugsweise jedoch abrollen können. Hier wird bei der Schwenkbewegung der Axialversatz ΔS, der durch Schwenkbewegung des Hebels entsteht, von dem Ausweichglied aufgenommen. Durch die Abrollbewegung entsteht nur eine geringe Reibung durch die abrollenden Teile. Der biegsame Ventilschaft gleicht einen weiteren Teil des Axialversatzes aus. Die von dem Ausweichglied erzeugten Querkräfte auf die Ventilführung sind dadurch relativ gering.

Es ist zur weiteren Verbesserung der oben diskutierten Lösung vorteilhaft, zumindest eine der Berührungsflächen Hebel/Ventilschaft zusätzlich schwimmend auszubilden, um so die Querkräfte weiter zu reduzieren. Vorzugsweise wird am Ventilschaftende die Berührungsfläche schwimmend gelagert, z. B. als schwimmend gelagerte Platte. Insgesamt ist es vorteilhaft, wenigstens einen Teil des Ventilschafts aus einem Material mit geringem Wärmeausdehnungskoeffizienten, z.B. Invar zu fertigen, um wesentliche Längenänderungen des Ventils zu vermeiden.

Schließlich wird zur Querkräftereduzierung vorgeschlagen, die Ventilfeder durch ein Ventilfederpaar mit einer später erläuterten Ausgestaltung zu ersetzen.

Anhand der Zeichnung werden Ausführungsbeispiele der Erfindung erläutert.

Es zeigen:
- Fig.1: den Grundaufbau einer erfindungsgemäßen Stelleinrichtung;
- Fig.2: eine Ausführungsform mit Verdrehmöglichkeit des Ventils;
- Fig.3 und 4: Ausführungsbeispiele mit Rollberührungen zwischen Hebel und Ventilschaft;
- Fig. 5: ein Ausführungsbeispiel mit zwei Ventilfedern.

Fig.1 zeigt den Grundaufbau der Erfindung. Es sind zwei Elektromagnete M1 und M2 vorgesehen, die auf einen in einem Hebel 1 integrierten Anker 2 einwirken. Der Hebel 1 ist schwenkbar mit einer Schwenkachse 3 gelagert und mit einer in der Schwenkachse 3 liegenden Drehfeder 4 verbunden. Der Hebel 1 liegt auf einem Kopf 5 eines Kraftübertragungsteils 6 auf, das bei 7 mit einem Ventilschaft 8 verbunden ist. Eine Ventilfeder 9 wirkt über einen Ventilteller 10 auf den Ventilschaft ein und hält ohne weiter Kräfte das Ventil in der Geschlossenstellung. Die Ventilfeder 9 allein oder zusammen mit einem Federkraftteil der Drehfeder 4 erzeugen die nach oben wirkende Federkraft. Die Gegenfederkraft wird hier alleine durch die Drehfeder 4 erzeugt. Das Kraftübertragungsteil 6 ist biegsam ausgebildet, so daß z. B. bei der Abwärtsbewegung des Hebels 1 der auf dem Kopf 5 aufliegende Bereich des Hebels 1 darauf abrollt. Hierbei wird durch die Krafteinwirkung während der Schwenkbewegung eine Verbiegung des Kraftübertragungsteils 6 aus der Ventilachse bewirkt. Die Querkräfte sind durch eine hohe Elastizität des Ausweichglieds gering.

Die Fig. 2 unterscheidet sich von der Fig. 1 im wesentlichen nur dadurch, daß eine Drehung des Ventils leicht ermöglicht wird. Der Ankerhebel 1 überträgt die Antriebskraft auf den Kopf 5 des Ventilschaftes, dessen oberer Teil 8a hier biegsam ausgebildet ist. Über einen Teller 11 und über ein Axialkugellager 12 wird die Kraft der Feder 9 auf den Ventilteller 10 übertragen. Das Kugellager 12 ermöglicht nun sowohl eine Drehung des Ventils, als auch eine seitliche Verschiebung infolge der Durchbiegung des Ventilschaftes 8a. Dadurch werden zusätzlich die bei der Durchbiegung der Ventilfeder entstehenden Querkräfte auf die Ventilführung reduziert.

In Fig. 3 wird das Ventil durch eine auf den Ventilschaft 20 wirkende Feder 21 in Richtung der Schließstellung des Ventils gedrückt und der Hebel 22 liegt auf dem Ventilschaft 20 auf. Die Berührungsstellen zwischen den beiden Teilen 20 und 22 sind abgerundet ausgebildet und lassen eine Abrollbewegung etwa quer zur Achse des Schafts 20 zu. Der Schaft 20 ist hier geteilt in ein Außenrohr 20a, auf das die Feder 21 direkt einwirkt und einen Innenschaft 20b, der in dem oberen Bereich relativ dünn und damit biegsam ausgebildet ist. Die Kraft der Feder 21 wird auf den Innenschaft 20b übertragen. Der Innenschaft 20b steht mit dem Hebel 22 in einer solchen Berührung, daß die Teile bei der Schwenkbewegung aufeinander abrollen. Trotzdem kommt es zu einer Verbiegung des Ventilschafts. Bei dem Vorgang kann es auch zu einer kleinen Gleitbewegung kommen. Der bei Schwenkung des Hebels 22 auftretende Querversatz wird somit teilweise durch die Rollbewegung, teilweise aber auch durch Verbiegung des Innenschafts 20b ausgeglichen.

Zusätzlich kann der Innenschaft 20b, insbesondere der obere, biegsame Teil z. B. aus Invar bestehen, um große Ausdehnungen des Schafts durch Wärme und damit Erhöhung der Reibungskräfte an der Berührungsstelle zu verhindern. Der Innenschaft ist ungefähr in Ventilmitte mit dem Außenrohr 20a schlüssig verbunden.

In Fig. 4 ist das Ende des biegsamen Ventilschafts 30 mit einer schwimmend gelagerten Platte 33 versehen, um die durch den Hebel 32 verursachten Querkräfte auf den Schaft 30 zu verringern, wenn die Abrollbewegung nicht vollkommen gestaltet werden kann. Die Platte 33 ist auf der gleitenden Unterseite mit einem Material geringer Reibung versehen. Die außen liegende Zentrierfeder 34 führt die Platte wieder in die Mittellage zurück, wenn in der Schließstellung des Ventils, bei der der Anker vom Magneten M1 angezogen ist, und damit die Übertragungskraft des Hebels sehr klein ist. Hier ist somit ein zweifaches Ausweichglied vorgesehen, nämlich die schwimmend gelagerte Platte mit der Zentrierfeder und der biegsame Schaft. Auf ihn könnte verzichtet werden

Fig. 5a zeigt eine ähnliche Konstellation wie Fig. 3. Jedoch ist hier die Feder 20 der Fig. 3 durch ein koaxial zueinander liegendes Federpaar 61a und 61b ersetzt. Außerdem sind die Angriffspunkte am Ventilteller 62a und 62b der beiden Federn 61a und 61b um 180° gegeneinander versetzt, wie dies die Fig. 5b zeigt und dies auch in Fig. 5c (in anderer Konstellation) gezeigt ist. Die Federn sind so bemessen, daß am Ventilteller Kräftegleichgewicht herrscht, d. h. unter Berücksichtigung der Radien rₐ und r_{b} der Federn und der Federkräfte F_{A} und F_{b} muß gelten${\text{F}}_{\text{a}} {\text{x r}}_{\text{a}} {\text{= F}}_{\text{b}} {\text{x r}}_{\text{b}}$

Dann treten am Schaft keine durch die Federkraft hervorgerufenen Querkräfte auf.

## Patentansprüche

1. Elektromagnetischer Antrieb mit wenigstens einem Elektromagneten (M1, M2), der einen Hebel (1) abwechselnd in zwei unterschiedliche Endstellungen bringt, wobei dieser Hebel (1) an seinem einen Ende (Schwenkachse 3) schwenkbar gelagert ist und an seinem andern Ende auf dem Ventilschaft (8) eines anzutreibenden Ventils eines Verbrennungsmotors oder auf einem mit dem Ventilschaft (8) in Verbindung stehenden Kraftübertragungsglied (6) aufliegt, und wobei auf den Hebel (1) zwei entgegengesetzt wirkende Federkräfte (4, 9) einwirken, die den Hebel (1) ohne Magneterregung in eine Zwischenstellung stellen, **dadurch gekennzeichnet, daß** nur ein Teil (2) des Hebels (1) als Anker ausgebildet ist, der den Polen des wenigstens einen Elektromagneten (M1, M2) gegenübersteht, daß der Kraftwirkbereich des Hebels (1) auf den Ventilschaft (8) oder des damit verbunden Kraftübertragungsglieds (6) außerhalb des Wirkbereichs des wenigstens einen Elektromagneten (M1, M2) liegt, daß der Ventilschaft (8) und/oder das damit verbundene Kraftübertragungsglied (6) ein Ausweichglied aufweist, das den aufgrund der Schwenkbewegung des Hebels (1) bei der Kraftübertragung vom Hebel (1) auf den Ventilschaft (8) oder auf das Kraftübertragungsglied (6) auftretenden Versatz des Hebels (1) auf dem Ventilschaft (8) oder dem Kraftübertragungsglied (6) durch Ausweichen eines Teils des Schafts (8) und/oder ds damit verbundenen Kraftübertragungsglieds (6) wenigstens teilweise aufnimmt, und daß wenigstens ein Teil der in Richtung der Öffnung des Ventils wirkenden Federkraft durch einen auf den Hebel (1) einwirkenden, in der Schwenkachse angeordneten Drehstab (4) erbracht wird.

2. Elektromagnetischer Antrieb nach Anspruch 1, **dadurch gekennzeichnet, daß** das Ausweichglied durch wenigstens eine Biegezone (6, 8a) gebildet wird.

3. Elektromagnetischer Antrieb nach Anspruch 1 oder 2, **dadurch gekennzeichnet, daß** das Ausweichglied ein am Ventilschaft oder Kraftübertragungsglied angebrachtes schwimmend gelagertes Teil (33) ist, das durch Hebelbewegung quer zur Ventilachse verschoben und durch Federkräfte (34) rückgestellt wird.

4. Elektromagnetischer Anspruch nach einem der Ansprüche 1 bis 3, **dadurch gekennzeichnet, daß** wenigstens ein Teil der entgegen gerichteten Federkraft ebenfalls durch den Drehstab (4) erbracht wird.

5. Elektromagnetischer Antrieb nach einem der Ansprüche 1 bis 4, **dadurch gekennzeichnet, daß** die Federkraft der Ventilfeder (9) über ein, eine Verdrehung des Ventilschafts (8) zulassendes, Kugellager (12) auf den Ventilschaft (8) einwirkt.

6. Elektromagnetischer Antrieb nach einem der Ansprüche 1 bis 5, **dadurch gekennzeichnet, daß** die Berührungsteile am Hebel (22) und Ventilschaft (20) oder Kraftübertragungsteil (20b) derart ausgebildet sind, daß bei der Schwenkbewegung eine Abrollbewegung zustande kommt (Fig. 3).

7. Elektromagnetischer Antrieb nach einem der Ansprüche 1 bis 6, **dadurch gekennzeichnet, daß** wenigstens eines der Berührungsteile (32, 33), insbesondere das Ventilschaftende (33) ein schwimmend gelagertes Teil aufweist.

8. Elektromagnetischer Antrieb nach einem der Ansprüche 1 bis 7, **dadurch gekennzeichnet, daß** der Schaft des Ventils (8) wenigstens teilweise aus einem Material besteht, das einen nur geringen Wärmeausdehnungskoeffizienten aufweist (z. B. Invar).

## Claims

1. Electromagnetic actuator having at least one electromagnet (M1, M2) which moves a lever (1) alternately to two different end positions, wherein said lever (1) is pivotably mounted at one end (pivot axis 3) and at its other end rests against the stem (8) of a valve of a combustion engine which is to be actuated or against a force-transmitting member (6) which is connected to the valve stem (8), and wherein two resiliently generated forces (4, 9) operating in opposite directions act on the lever (1) and, in the absence of any magnet energisation, set the lever (1) to an intermediate position, **characterised in that** only one part (2) of the lever (1) is designed as an armature, which part is positioned opposite the poles of the at least one electromagnet (M1, M2), **in that** the area in which the force from the lever (1) acts on the valve stem (8), or the force from the force-transmitting member (6) connected thereto so acts, is outside the area in which the at least one electromagnet (M1, M2) acts, **in that** the valve stem (8) and/or the force-transmitting member (6) connected thereto has a deflector member which takes up at least part of the displacement of the lever (1) which, due to the pivoting movement of the lever (1), occurs when force is transmitted from the lever (1) to the valve stem (8) or to the force-transmitting member (6), so taking it up in the valve stem (8) or the force-transmitting member (6) by deflecting a part of the stem (8) and/or of the force-transmitting member (6) connected thereto, and **in that** at least part of the resiliently generated force which acts in the direction in which the valve opens is exerted by a torsion rod (4) which acts on the lever (1) and is arranged on the pivot axis.

2. Electromagnetic actuator according to claim 1, **characterised in that** the deflector member is formed by at least one bending zone (6, 8a).

3. Electromagnetic actuator according to claim 1 or 2, **characterised in that** the deflector member is a part (33) which is mounted to float and is attached to the valve stem or force-transmitting member and which is displaced transversely to the axis of the valve by the movement of the lever and is returned by resiliently generated forces (34).

4. Electromagnetic claim¹ according to one of claims 1 to 3, **characterised in that** at least part of the oppositely directed resiliently generated force is also exerted by the torsion rod (4).

5. Electromagnetic actuator according to one of claims 1 to 4, **characterised in that** the resiliently generated force from the valve spring (9) acts on the valve stem (8) via a ball bearing (12) which allows the valve stem (8) to turn.

6. Electromagnetic actuator according to one of claims 1 to 5, **characterised in that** the contacting parts on the lever (22) and the valve stem (20) or force-transmitting part (20b) are so arranged that a rolling movement takes place in the course of the pivoting movement (Fig.3).

7. Electromagnetic actuator according to one of claims 1 to 6, **characterised in that** at least at least one of the contacting parts (32, 33), and in particular the end (33) of the valve stem, has a part which is mounted to float.

8. Electromagnetic actuator according to one of claims 1 to 7, **characterised in that** at least part of the stem (8) of the valve is composed of a material which has a low coefficient of thermal expansion (e.g. Invar).

## Revendications

1. Dispositif d'entraînement électromagnétique comportant au moins un électroaimant (M1,M2), qui amène un levier (1) alternativement dans deux positions d'extrémité différentes, dans lequel ce levier (1) est monté de manière à pouvoir pivoter au niveau de l'une de ses extrémités (axe de pivotement 3) et s'applique, par son autre extrémité, sur la tige (8) d'une soupape, qui doit être entraînée, d'un moteur à combustion interne ou d'un organe de transmission de force (6) qui est relié à la tige de soupape (8), et dans lequel deux forces (4,9) de ressorts ayant des actions antagonistes agissent sur le levier (1), ces forces positionnant le levier (1) dans une position intermédiaire, sans excitation magnétique, **caractérisé en ce qu'**une seule partie (2) du levier (1) est agencée sous la forme d'une armature, qui est située en vis-à-vis des pôles du au moins un électroaimant (M1, M2), que la zone d'application de force du levier (1) se situe sur la tige de soupape (8) ou de l'organe de transmission de force (6), qui y est relié, à l'extérieur de la zone d'action du au moins un électroaimant (M1,M2), que la tige de soupape (8) et/ou l'élément de transmission de force (6), qui y est relié, possède un organe d'écartement, qui absorbe le décalage du levier (1), qui apparaît en raison du mouvement de pivotement du levier (1) lors de la transmission de force du levier (1) à la tige de soupape (8) ou à l'organe de transmission de force (6), sur l'organe de transmission de force (6), par écartement d'une partie de la tige (8) et/ou de l'organe de transmission de force (6), qui y est relié, et qu'au moins une partie de la force élastique, qui agit dans le sens de l'ouverture de la soupape, est produite par une barre de torsion (4) qui agit sur le levier (1) et est montée sur l'axe de pivotement.

2. Dispositif d'entraînement électromagnétique selon la revendication 1, **caractérisé en ce que** l'organe d'écartement est formé par au moins une zone de flexion (6,8a).

3. Dispositif d'entraînement électromagnétique selon la revendication 1 ou 2, **caractérisé en ce que** l'organe d'écartement est une partie montée flottante (33), qui est disposée sur la tige de soupape ou sur l'organe de transmission de force et est déplacée sous l'effet du déplacement du levier, transversalement par rapport à l'axe de la soupape et est rappelée par les forces élastiques (34).

4. Dispositif d'entraînement électromagnétique selon l'une des revendications 1 à 3, **caractérisé en ce qu'**au moins une partie de la force de ressort élastique dirigée en sens opposé est appliquée également par la barre de torsion (4).

5. Dispositif d'entraînement électromagnétique selon l'une revendications 1 à 4, **caractérisé en ce que** la force du ressort de soupape (9) agit sur la tige de soupape (8) par l'intermédiaire d'un roulement à billes (12), qui autorise une torsion de la tige de soupape (8).

6. Dispositif d'entraînement électromagnétique selon l'une des revendications 1 à 5, **caractérisé en ce que** les parties de contact sont formées sur le levier (22) et sur la tige de soupape (20) ou sur la partie de transmission de force (20b) de telle sorte que lors du mouvement de pivotement, il se produit un mouvement de roulement (figure 3).

7. Dispositif d'entraînement électromagnétique selon l'une des revendications 1 à 6, **caractérisé en ce qu'**au moins l'une des parties de contact (32,33), notamment l'extrémité (33) de la tige de soupape, possède une partie montée flottante.

8. Dispositif d'entraînement électromagnétique selon l'une des revendications 1 à 7, **caractérisé en ce que** la tige de la soupape (8) est constituée au moins en partie par un matériau, qui possède un coefficient de dilatation thermique ayant seulement une faible valeur (par exemple de l'invar).
